# EUROPÄISCHE PATENTSCHRIFT

(11) **EP 2 700 346 B1**
(45) Veröffentlichungstag und Bekanntmachung des Hinweises auf die Patenterteilung: **23.11.2016**
(21) Anmeldenummer: 13003955.5
(22) Anmeldetag: 08.08.2013
(51) Int. Cl.: A47L 15/42, D06F 37/42, D06F 39/00

(54) **Elektronisches Haushaltsgerät mit einer durch eine Türvorrichtung verschließbaren Zugangsöffnung eines Innenraums**
Electronic domestic appliance with an access opening of an interior area that can be closed off with a door
Appareil ménager électronique doté d'une ouverture d'accès d'un espace intérieur refermable par un dispositif de porte

(30) Priorität: 21.08.2012 DE 102012016411
(43) Veröffentlichungstag der Anmeldung: 26.02.2014
(73) Patentinhaber: Diehl AKO Stiftung & Co. KG, 88239 Wangen (DE)
(72) Erfinder: Aicher, Jochen, 78604 Rietheim-Weilheim (DE)
(74) Vertreter: Diehl Patentabteilung

(56) Entgegenhaltungen:
- EP-A2- 1 970 631
- DE-A1-102010 030 673

## Beschreibung

Die vorliegende Erfindung betrifft ein elektronisches Haushaltsgerät mit einer durch eine Türvorrichtung verschließbaren Zugangsöffnung eines Innenraums sowie ein Verfahren zum Steuern des Betriebs eines solchen elektronischen Haushaltsgerätes.

Elektronische Haushaltsgeräte wie Wäschebehandlungsgeräte (z.B. Waschmaschinen, Wäschetrockner, etc.), Spülmaschinen, Kühlschränke, Gefriertruhen, Öfen, Mikrowellenöfen und dergleichen haben üblicherweise ein Gehäuse mit einem Innenraum, welcher durch eine Zugangsöffnung zugänglich ist, und eine Türvorrichtung zum wahlweisen Öffnen oder Verschließen dieser Zugangsöffnung des Innenraums. Je nach Art des Haushaltsgerätes ist es aus Sicherheitsgründen und/oder zum Betreiben des Gerätes erforderlich, den Öffnungs- oder Schließzustand der Türvorrichtung zu kennen. Zu diesem Zweck sind bei herkömmlichen Haushaltsgeräten zusätzliche Schalter oder Sensoren vorgesehen, welche den Öffnungs- oder Schließzustand der Türvorrichtung erfassen können.

EP 1 970 631 A2 zeigt ein Hausgerät gemäss dem Oberbegriff des Anspruchs 1.

Der Erfindung liegt die Aufgabe zugrunde, ein verbessertes elektronisches Haushaltsgerät zu schaffen, bei welchem ein Öffnungs- oder Schließzustand der Türvorrichtung erkannt werden kann.

Diese Aufgabe wird gelöst durch ein elektronisches Haushaltsgerät mit den Merkmalen des Anspruches 1. Besonders bevorzugte Ausgestaltungen und Weiterbildungen der Erfindung sind Gegenstand der abhängigen Ansprüche.

Das erfindungsgemäße elektronische Haushaltsgerät weist ein Gehäuse, in welchem wenigstens ein Innenraum angeordnet ist, welcher durch wenigstens eine Zugangsöffnung von außerhalb des Gehäuses zugänglich ist; eine Türvorrichtung zum wahlweisen Öffnen oder Verschließen der Zugangsöffnung des Innenraums; eine Steuereinrichtung zum Steuern des Betriebs des Haushaltsgerätes; und eine Eingabevorrichtung zum Eingeben von Betriebsparametern durch einen Benutzer, welche mit der Steuereinrichtung verbunden ist, auf. Gemäß der Erfindung ist die Eingabevorrichtung derart an der Türvorrichtung oder dem Gehäuse angeordnet, dass sie im geschlossenen Zustand der Türvorrichtung einem Erkennungsabschnitt des Gehäuses bzw. der Türvorrichtung unmittelbar gegenüber liegt. Außerdem ist die Eingabevorrichtung gemäß der Erfindung derart ausgestaltet, dass sie in einem Eingabemodus, in dem sie eine Eingabe von Betriebsparametern durch einen Benutzer erkennen kann, und einem Türerkennungsmodus, in dem sie ihre Lage unmittelbar gegenüber dem Erkennungsabschnitt des Gehäuses bzw. der Türvorrichtung erkennen kann, betreibbar ist.

Bei dem erfindungsgemäßen elektronischen Haushaltsgerät wird die Eingabevorrichtung zum Eingeben von Betriebsparametern durch einen Benutzer, welche ohnehin vorhanden ist, zugleich zum Erkennen eines Öffnungs- oder Schließzustandes der Türvorrichtung benutzt. Auf diese Weise kann der bei herkömmlichen Haushaltsgeräten erforderliche zusätzliche Schalter oder Sensor zum Erkennen des Öffnungs- oder Schließzustandes der Türvorrichtung entfallen. Durch den Wegfall zusätzlicher Schalter und Sensoren können der Aufbau und die Herstellung des Haushaltsgerätes vereinfacht und damit verbundenen Kosten reduziert werden.

Um dies zu erreichen, ist die Eingabevorrichtung an einer geeigneten Position installiert, insbesondere derart an der Türvorrichtung oder dem Gehäuse angeordnet, dass sie im geschlossenen Zustand der Türvorrichtung einem Erkennungsabschnitt des Gehäuses bzw. der Türvorrichtung unmittelbar gegenüber liegt, und für die Doppelfunktion geeignet, insbesondere derart ausgestaltet, dass sie in einem Eingabemodus und einem Türerkennungsmodus betrieben werden kann.

Bei den geeigneten Positionen der Eingabevorrichtung handelt es sich um Positionen, an denen die Eingabevorrichtungen auch bei herkömmlichen Haushaltsgeräten häufig angeordnet sind. Es ist diesbezüglich im Vergleich zu herkömmlichen Haushaltsgeräten keine Modifizierung erforderlich. Die Doppelfunktion der Eingabevorrichtung kann mit der Hardware herkömmlicher Eingabevorrichtungen und in geeigneter Weise modifizierter Auswertung erzielt werden, sodass auch hier keine aufwändigen Änderungen gegenüber herkömmlichen Haushaltsgeräten erforderlich sind.

Bei dem elektronischen Haushaltsgerät handelt es sich vorzugsweise um ein Wäschebehandlungsgerät (z.B. Waschmaschine, Wäschetrockner, etc.), eine Geschirrspülmaschine, einen Kühlschrank, einen Gefrierschrank, eine Gefriertruhe, einen Ofen, einen Mikrowellenofen oder dergleichen. Der Innenraum ist entsprechend dem jeweiligen Haushaltsgerät vorzugsweise ein Wäschebehandlungsraum, Spülraum, Kühlfach, Tiefkühlfach, Gefrierfach, Garraum oder dergleichen.

Die Türvorrichtung verschließt die Zugangsöffnung des Innenraums. Bei der Türvorrichtung handelt es sich vorzugsweise um eine Tür, eine Klappe, einen Deckel oder dergleichen. Der Übergang zwischen dem Öffnungszustand und dem Schließzustand der Türvorrichtung erfolgt vorzugsweise durch eine Schwenkbewegung, eine Drehbewegung, eine Schiebebewegung oder eine Kombination dieser Bewegungsarten. Die Türvorrichtung ist vorzugsweise in ihrem Schließzustand verriegelbar, bevorzugt manuell oder automatisch.

Das Haushaltsgerät weist vorzugsweise einen Innenraum mit einer Zugangsöffnung, welche durch eine Türvorrichtung verschließbar ist auf. In diesem Zusammenhang kann das erfindungsgemäße Haushaltsgerät aber auch zwei oder mehr Innenräume mit jeweils einer Zugangsöffnung aufweisen, einen Innenraum mit zwei oder mehr Zugangsöffnungen aufweisen, und/oder eine durch zwei oder mehr Türvorrichtungen verschließbare Zugangsöffnung aufweisen.

Die Steuereinrichtung soll in diesem Zusammenhang jede Art von Einrichtung bezeichnen, welche geeignet ist, den Betrieb des Haushaltsgerätes zu steuern, insbesondere nach den Vorgaben eines Benutzers. Die Steuereinrichtung steuert insbesondere wenigstens ein Aggregat des Haushaltsgerätes (z.B. Motor der Wäschetrommel, Wasserpumpe, Kühlmittelpumpe, etc.) an. Die Steuereinrichtung steuert den Betrieb des Haushaltsgerätes insbesondere gemäß einem Programmablauf, vorzugsweise ausgewählt durch einen Benutzer, und/oder gemäß Betriebsparametern, welche vorzugsweise von einem Benutzer eingegeben werden.

Unter einer Eingabevorrichtung soll in diesem Zusammenhang jede Art von Vorrichtung verstanden werden, welche geeignet ist, von einem Benutzer betätigt zu werden, um einen Betriebsparameter einzugeben und diesen Betriebsparameter direkt oder nach Bearbeitung der Steuereinrichtung zuzuführen. Die Eingabevorrichtung weist vorzugsweise wenigstens ein Bedienelement auf. Die Eingabevorrichtung weist in einer Ausführungsform zudem eine Anzeigevorrichtung zum Darstellen eines aktuell eingegebenen Betriebsparameters, eines aktuell eingestellten Programms, einer aktuellen Programmrestlaufzeit, eines aktuellen Betriebszustandes und dergleichen auf. Das Haushaltsgerät kann neben der erfindungsgemäßen Eingabevorrichtung wahlweise noch ein oder mehrere weitere Eingabevorrichtungen aufweisen.

Der Begriff Betriebsparameter soll in diesem Zusammenhang jede beliebige Art einer Zustandsgröße bezeichnen, welche Einfluss auf den Betrieb oder Betriebsverlauf des Haushaltsgerätes hat. Zu den bevorzugten Betriebsparametern zählen in diesem Zusammenhang - je nach Art des Haushaltsgerätes - ein/aus, Temperatur, Programm (z.B. Waschprogramm, Spülprogramm, Garprogramm), Zeitdauer (z.B. Kochzeit), Drehzahl (z.B. Schleuderdrehzahl) und dergleichen.

Im geschlossenen Zustand der Türvorrichtung liegt der Eingabevorrichtung ein Erkennungsabschnitt gegenüber. Je nachdem, ob die Eingabevorrichtung an der Türvorrichtung oder an dem Gehäuse angebracht ist, befindet sich dieser Erkennungsabschnitt an der jeweils anderen Komponente, d.h. dem Gehäuse bzw. der Türvorrichtung. Der Erkennungsabschnitt liegt der Eingabevorrichtung unmittelbar gegenüber, wenn die Türvorrichtung geschlossen ist. Hierunter soll in diesem Zusammenhang verstanden werden, dass vorzugsweise kein oder nur ein geringer Abstand zwischen dem Erkennungsabschnitt und der Eingabevorrichtung vorhanden ist und vorzugsweise kein anderes Bauteil zwischen diesen beiden Komponenten positioniert ist. Die gegenseitige Lage von Eingabevorrichtung und Erkennungsabschnitt ist vorzugsweise im Wesentlichen deckungsgleich oder zumindest über einen nennenswerten Teilbereich einander überlappend.

Der Erkennungsabschnitt soll in diesem Zusammenhang einen beliebigen Abschnitt, insbesondere einen beliebigen Oberflächenabschnitt des Gehäuses bzw. der Türvorrichtung bezeichnen, der ausgestaltet ist, um mit der jeweiligen Eingabevorrichtung zusammenwirken zu können. Vorzugsweise ist der Erkennungsabschnitt optisch reflektierend und/oder metallisch ausgebildet, sodass er von der Eingabevorrichtung ausgesendete optische Strahlung reflektieren kann oder einen Einfluss auf einen Kapazitäts- oder Induktivitätswert eines entsprechenden Sensors der Eingabevorrichtung hat.

In einer bevorzugten Ausgestaltung der Erfindung weist die Eingabevorrichtung wenigstens ein berührungs- und/oder annäherungsempfindliches Bedienelement auf. Die Eingabevorrichtung ist mit anderen Worten als so genannte Touch Control - Eingabevorrichtung ausgebildet. Das berührungs- und/oder annäherungsempfindliche Bedienelement dieser Eingabevorrichtung weist vorzugsweise einen optischen, kapazitiven, induktiven oder piezoelektrischen Sensor auf.

In einer weiteren bevorzugten Ausgestaltung der Erfindung weist die Eingabevorrichtung wenigstens eine Schnittstelle zur drahtlosen Kommunikation mit einem externen Gerät auf. Bei dem externen Gerät handelt es sich vorzugsweise um eine von einem Benutzer zu betätigende Fernbedienung oder eine externe Steuereinrichtung zum Beispiel einer intelligenten Haus(halts)steuerung. Die Schnittstelle ist vorzugsweise zur Kommunikation von Daten- und/oder Steuersignale mittels optischer Strahlung, insbesondere Infrarot-Strahlung, oder per Funk ausgebildet. Die Schnittstelle weist vorzugsweise wenigstens einen Sender und einen Empfänger auf.

In einer noch weiteren bevorzugten Ausgestaltung ist die Eingabevorrichtung derart ausgestaltet, dass ihr Türerkennungsmodus in ihrem Eingabemodus integriert ist. Unter einer solchen Integration ist insbesondere zu verstehen, dass die Eingabevorrichtung in ihrem Eingabemodus automatisch erkennt, dass die Türvorrichtung geschlossen ist. Im geschlossenen Zustand der Türvorrichtung ist vorzugsweise keine Betätigung der Eingabevorrichtung mehr durch den Benutzer möglich. Das Erkennen des Schließzustandes durch die Eingabevorrichtung erfolgt vorzugsweise durch eine geeignete Signalauswertung der Eingabevorrichtung.

Vorzugsweise ist die Eingabevorrichtung derart ausgestaltet, dass eine erfasste ununterbrochene Betätigung über eine vorbestimmte Zeitdauer hinweg als ein geschlossener Zustand der Türvorrichtung auswertbar ist. D.h. die Eingabevorrichtung erkennt in dieser Ausgestaltung vorzugsweise eine ununterbrochene Betätigung eines Bedienelements über eine vorbestimmte Zeitdauer (z.B. wenigstens 5 sec, 10 sec oder mehr) hinweg als eine Signalauslösung durch den Erkennungsabschnitt, welcher im Schließzustand der Türvorrichtung der Eingabevorrichtung gegenüber liegt.

Vorzugsweise enthält die Eingabevorrichtung mehrere Bedienelemente und ist derart ausgestaltet, dass eine erfasste gleichzeitige Betätigung von wenigstens zwei der mehreren Bedienelemente als ein geschlossener Zustand der Türvorrichtung auswertbar ist. D.h. die Eingabevorrichtung erkennt in dieser Ausgestaltung vorzugsweise eine gleichzeitige Betätigung mehrerer Bedienelemente als eine Signalauslösung durch den Erkennungsabschnitt, welcher im Schließzustand der Türvorrichtung der Eingabevorrichtung gegenüber liegt.

Die beiden vorgenannten Ansätze zur Signalauswertung können in einer bevorzugten Ausgestaltung der Erfindung auch miteinander kombiniert werden. D.h. die Eingabevorrichtung erkennt eine ununterbrochene Betätigung von mehreren Bedienelementen gleichzeitig über eine vorbestimmte Zeitdauer hinweg als eine Signalauslösung durch den Erkennungsabschnitt.

In einer anderen bevorzugten Ausgestaltung der Erfindung ist die Eingabevorrichtung derart ausgestaltet, dass sie wahlweise im Eingabemodus oder im Türerkennungsmodus betreibbar ist. D.h. die Eingabevorrichtung wechselt in dieser Ausgestaltung vorzugsweise in regelmäßigen oder vorbestimmten Zeitintervallen zwischen dem Eingabemodus und dem Türerkennungsmodus.

Vorzugsweise ist die Eingabevorrichtung dabei derart ausgestaltet, dass sie bei einer erfassten Betätigung wenigstens eine vorbestimmte Zeitdauer im Eingabemodus verbleibt. Mit dieser Maßnahme kann sichergestellt werden, dass eine Betätigung der Eingabevorrichtung durch einen Benutzer nicht durch einen Wechsel in den Türerkennungsmodus unterbrochen wird und damit nicht erkannt werden kann.

In einer weiteren bevorzugten Ausgestaltung der Erfindung ist die Eingabevorrichtung mit einer Verriegelungserfassungsvorrichtung zum Erfassen eines Verriegelungszustandes der Türvorrichtung gekoppelt. Unter der Kopplung soll in diesem Zusammenhang verstanden werden, dass die beiden Komponenten direkt miteinander verbunden sind (leitungsgebunden oder drahtlos) und/oder beide Komponenten mit der Steuereinrichtung des Haushaltsgerätes verbunden sind (leitungsgebunden oder drahtlos). Mit einer solchen Kopplung von Schließzustandserfassungsvorrichtung in Form der Eingabevorrichtung und Verriegelungserfassungsvorrichtung kann die Sicherheit der Signalauswertung beider Komponenten erhöht werden. So kann eine Türvorrichtung beispielsweise nur in ihrem geschlossenen Zustand verriegelt sein bzw. werden.

Gegenstand der Erfindung ist auch ein Verfahren zum Steuern des Betriebs eines elektronischen Haushaltsgerätes der Erfindung, bei welchem eine Eingabevorrichtung zum Eingeben von Betriebsparametern durch einen Benutzer, welche mit einer Steuereinrichtung des Haushaltsgerätes verbunden ist, auch zum Erkennen eines Öffnungs- oder Schließzustandes einer Türvorrichtung zum wahlweisen Öffnen oder Verschließen einer Zugangsöffnung eines Innenraums des Haushaltsgerätes benutzt wird.

Obige sowie weitere Merkmale und Vorteile der Erfindung werden aus der nachfolgenden Beschreibung bevorzugter, nicht-einschränkender Ausführungsbeispiele unter Bezugnahme auf die beiliegende Zeichnung besser verständlich. Darin zeigt die einzige Figur 1 eine schematische, stark vereinfachte Perspektivansicht eines elektronischen Haushaltsgerätes am Beispiel einer Geschirrspülmaschine mit verschiedenen Varianten einer Eingabevorrichtung gemäß der vorliegenden Erfindung.

Die Geschirrspülmaschine 10 weist in üblicher Weise ein Gehäuse 10 auf, in dem ein Spülraum vorgesehen ist, der über eine frontseitige Zugangsöffnung 14 beund entladen werden kann.

Die Zugangsöffnung 14 des Spülraums ist durch eine Türvorrichtung 16 in Form einer schwenkbaren Tür verschließbar. Dabei ist die Türvorrichtung 16 im geschlossenen Zustand vorzugsweise verriegelbar. Die Verriegelung durch Betätigung eines Türgriffes 17 an der Türvorrichtung 16 aufgehoben werden, um die Türvorrichtung 16 zu öffnen.

Wie in Figur 1 angedeutet, sind in dem Gehäuse 12 der Geschirrspülmaschine 10 zudem eine Steuereinrichtung 18 und wenigstens ein Aggregat 19 in Form einer Wasserpumpe, einer Heizung, usw. untergebracht. Das wenigstens eine Aggregat 19 wird durch die Steuereinrichtung 18 angesteuert.

In einer alternativen Ausführungsform kann die Steuereinrichtung 18 in der Türvorrichtung 16 untergebracht sein.

In Figur 1 sind verschiedene Eingabevorrichtungen 20, 22 an verschiedenen Positionen zur Veranschaulichung mehrerer unterschiedlicher Ausführungsformen einer erfindungsgemäßen Geschirrspülmaschine dargestellt. In der Praxis werden nicht alle vier Varianten von Figur 1 gleichzeitig an einem Gerät verwirklicht werden, Kombinationen von zwei Eingabevorrichtungen 20, 22 sind aber durchaus möglich.

Als eine erste Variante der Erfindung ist eine Eingabevorrichtung 20 in der oberen Stirnseite der Tür 16 angeordnet. Diese Eingabevorrichtung 20 weist mehrere berührungs- und/oder annäherungsempfindliche Bedienelemente 20a auf, welche zum Beispiel mit optischen, kapazitiven, induktiven oder piezoelektrischen Sensoren aufgebaut sind. Mit anderen Worten ist diese Eingabevorrichtung als eine Touch Control - Eingabevorrichtung ausgebildet.

Bei geöffneter Türvorrichtung 16 ist diese Eingabevorrichtung 20 für den Benutzer frei zugänglich, wie in Figur 1 dargestellt. Der Benutzer kann so an der Eingabevorrichtung 20 zum Beispiel das Gerät 10 einschalten und ein Spülprogramm auswählen. Diese vom Benutzer über die Eingabevorrichtung 20 eingegebenen Betriebsparameter werden von der Eingabevorrichtung 20 an die Steuereinrichtung 18 übertragen und dort ausgewertet. Die Steuereinrichtung 18 steuert das wenigstens eine Aggregat 19 des Gerätes 10 dann entsprechend diesen eingegebenen Betriebsparametern.

Obwohl nicht dargestellt, kann in der Eingabevorrichtung 20 zudem eine Anzeigeeinrichtung vorgesehen sein, welche dem Benutzer zum Beispiel den Betriebszustand des Gerätes und das ausgewählte Spülprogramm anzeigt. Ferner kann die Eingabevorrichtung 20 neben dem wenigstens einen berührungs- und/oder annäherungsempfindlichen Bedienelement auch noch weitere Bedienelemente zum Beispiel in Form von Drucktasten, Drehknebeln, Schiebereglern, usw. aufweisen.

Im geschlossenen Zustand der Türvorrichtung 16 liegt diese Eingabevorrichtung 20 einer Unterseite einer vorstehenden Kante des Gehäusedeckels gegenüber. Der Bereich des Gehäusedeckels, welcher der Eingabevorrichtung 20 dann unmittelbar gegenüber liegt, wird als Erkennungsabschnitt 21a bezeichnet.

Im Fall einer Touch Control - Eingabevorrichtung 20 mit optisch (z.B. Infrarot) funktionierenden Bedienelementen 20a, ist dieser Erkennungsabschnitt 21a zum Beispiel optisch reflektierend ausgebildet. Im Fall einer Touch Control - Eingabevorrichtung 20 mit kapazitivem Wirkprinzip, ist dieser Erkennungsabschnitt 21a zum Beispiel metallisch ausgebildet.

Bei geschlossener Türvorrichtung 16 liegt der Erkennungsabschnitt 21 a der Eingabevorrichtung 20 unmittelbar, d.h. mit allenfalls geringem Abstand gegenüber. Die Bedienelemente 20a der Eingabevorrichtung 20 erfassen aufgrund des Erkennungsabschnitts in dieser Position ein Betätigungssignal. Im Fall der geschlossenen Türvorrichtung 16 wird dieses Betätigungssignal einerseits von allen Bedienelementen 20a gleichzeitig erfasst und andererseits über eine längere Zeitdauer von beispielsweise zumindest etwa 10 Sekunden ununterbrochen erfasst. Aus diesem Signalverhalten kann die Eingabevorrichtung 20 oder die mit dieser (leitungsgebunden oder drahtlose) verbundene Steuereinrichtung 18 bestimmen, dass die Türvorrichtung 16 geschlossen ist.

In dem Ausführungsbeispiel von Figur 1 ist der Erkennungsabschnitt 21a am Gehäusedeckel etwa gleich groß wie die Eingabevorrichtung 20 und etwa deckungsgleich zu dieser angeordnet. Alternativ kann die Ausdehnung des Erkennungsabschnitts 21 a auch kleiner oder größer als jene der Eingabevorrichtung 20 sein. So kann der Erkennungsabschnitt 21a zum Beispiel nur einem oder zwei der mehreren Bedienelemente 20a der Eingabevorrichtung 20 gegenüber liegen. Ferner ist es auch möglich, dass Eingabevorrichtung 20 und Erkennungsabschnitt 21 a einander überlappend angeordnet sind.

Als eine zweite Variante der Erfindung ist eine Eingabevorrichtung 20 in Form einer Touch Control - Eingabevorrichtung in der Stirnseite des Gehäusekorpus 12 angeordnet. Bei geöffneter Türvorrichtung 16 ist diese Eingabevorrichtung 20 für den Benutzer frei zugänglich, wie in Figur 1 dargestellt.

Im geschlossenen Zustand der Türvorrichtung 16 liegt diese Eingabevorrichtung 20 einer Innenseite der Türvorrichtung 16 gegenüber. Der Bereich der Türvorrichtung 16, welcher der Eingabevorrichtung 20 dann unmittelbar gegenüber liegt, wird als Erkennungsabschnitt 21 b bezeichnet.

Im Übrigen entsprechen diese zweite Variante und ihre Abwandlungen den obigen Ausführungen zur ersten Variante der Erfindung.

In einer dritten Variante der Erfindung ist eine Eingabevorrichtung 22 in der oberen Stirnseite der Tür 16 angeordnet (links in Figur 1). Diese Eingabevorrichtung 22 ist als Schnittstelle zur drahtlosen Kommunikation mit einem externen Gerät (z.B. Fernbedienung, Haussteuersystem) ausgebildet und weist einen Sender 22a und einen Empfänger 22b auf.

Bei geöffneter Türvorrichtung 16 ist diese Eingabevorrichtung 22 für die Kommunikation frei, wie in Figur 1 dargestellt. Die vom externen Gerät über diese Schnittstelle 22 eingegebenen Betriebsparameter werden von der Eingabevorrichtung 22 an die Steuereinrichtung 18 übertragen und dort ausgewertet. Die Steuereinrichtung 18 steuert das wenigstens eine Aggregat 19 des Gerätes 10 dann entsprechend diesen eingegebenen Betriebsparametern.

Im geschlossenen Zustand der Türvorrichtung 16 liegt diese Eingabevorrichtung 22 einer Unterseite einer vorstehenden Kante des Gehäusedeckels gegenüber. Der Bereich des Gehäusedeckels, welcher der Eingabevorrichtung 22 dann unmittelbar gegenüber liegt, wird als Erkennungsabschnitt 23a bezeichnet.

Im Fall einer Infrarot-Schnittstelle 22 ist dieser Erkennungsabschnitt 23a zum Beispiel optisch reflektierend ausgebildet. Im Fall einer Funk-Schnittstelle 22 ist dieser Erkennungsabschnitt 22a zum Beispiel metallisch ausgebildet.

Bei geschlossener Türvorrichtung 16 liegt der Erkennungsabschnitt 23a der Eingabevorrichtung 22 unmittelbar, d.h. mit allenfalls geringem Abstand gegenüber. Der Empfänger 22b der Schnittstelle 22 erfasst das am Erkennungsabschnitt 23a reflektierte Signal des Senders 22a, und dies nach sehr kurzer Zeit. Daraus kann die Eingabevorrichtung 22 oder die mit dieser (leitungsgebunden oder drahtlose) verbundene Steuereinrichtung 18 bestimmen, dass die Türvorrichtung 16 geschlossen ist.

In dem Ausführungsbeispiel von Figur 1 ist der Erkennungsabschnitt 23a am Gehäusedeckel etwa gleich groß wie die Eingabevorrichtung 22 und etwa deckungsgleich zu dieser angeordnet. Alternativ kann die Ausdehnung des Erkennungsabschnitts 23a auch kleiner oder größer als jene der Eingabevorrichtung 22 sein. Es ist auch möglich, dass Eingabevorrichtung 22 und Erkennungsabschnitt 23a einander überlappend angeordnet sind.

Als eine vierte Variante der Erfindung ist eine Eingabevorrichtung 22 in Form einer Kommunikations-Schnittstelle in der Stirnseite des Gehäusekorpus 12 angeordnet. Bei geöffneter Türvorrichtung 16 ist diese Eingabevorrichtung 22 für die Kommunikation frei, wie in Figur 1 dargestellt.

Im geschlossenen Zustand der Türvorrichtung 16 liegt diese Eingabevorrichtung 22 einer Innenseite der Türvorrichtung 16 gegenüber. Der Bereich der Türvorrichtung 16, welcher der Eingabevorrichtung 22 dann unmittelbar gegenüber liegt, wird als Erkennungsabschnitt 23b bezeichnet.

Im Übrigen entsprechen diese vierte Variante und ihre Abwandlungen den obigen Ausführungen zur dritten Variante der Erfindung.

In allen obigen Varianten der Erfindung hat die wie oben beschrieben positionierte Eingabevorrichtung 20, 22 eine Doppelfunktion. Die Eingabevorrichtung 20, 22 ist insbesondere derart ausgestaltet, dass sie in einem Eingabemodus und in einem Türerkennungsmodus betrieben werden kann.

Zur Realisierung dieser Doppelfunktion sind verschiedene Betriebsverfahren bzw. Signalauswertungen denkbar.

So kann die Eingabevorrichtung 20, 22 zum Beispiel derart ausgestaltet sein, dass ihr Türerkennungsmodus in ihrem Eingabemodus integriert ist. In diesem Fall kann die Eingabevorrichtung 20, 22 im Zusammenspiel mit dem jeweiligen Erkennungsabschnitt 21 a, 21 b, 23a, 23b in ihrem "normalen" Eingabemodus automatisch erkennen, dass die Türvorrichtung 16 geschlossen ist. Im geschlossenen Zustand der Türvorrichtung 16 ist keine Betätigung der Eingabevorrichtung 20, 22 zum Eingeben von Betriebsparametern mehr möglich, stattdessen kann die Eingabevorrichtung 20, 22 bzw. die mit dieser verbundene Steuereinrichtung 18 den Schließzustand der Türvorrichtung 16 durch eine geeignete Signalauswertung erkennen.

Wie oben bei den einzelnen Varianten der Erfindung bereits erwähnt, kann diese spezielle Signalauswertung für den Türerkennungsmodus der Eingabevorrichtung 20, 22 im Fall der Touch Control - Eingabevorrichtung 20 zum Beispiel durch Erfassen einer ununterbrochenen Betätigung über eine vorbestimmte Zeitdauer hinweg und/oder einer gleichzeitigen Betätigung von wenigstens zwei der mehreren Bedienelemente 20a ausgeführt sein, im Fall der Kommunikations-Schnittstelle 22 zum Beispiel durch Erfassen einer ununterbrochenen Betätigung über eine vorbestimmte Zeitdauer hinweg.

Alternativ kann die Eingabevorrichtung 20, 22 auch derart ausgestaltet sein, dass sie wahlweise im Eingabemodus oder im Türerkennungsmodus betrieben wird. D.h. die Eingabevorrichtung 20, 22 wechselt in regelmäßigen oder vorbestimmten Zeitintervallen zwischen dem Eingabemodus und dem Türerkennungsmodus. Im Türerkennungsmodus ist dann jeweils keine Eingabe von Betriebsparametern über die Eingabevorrichtung 20, 22 möglich, weshalb die Zeitdauer, in welcher die Eingabevorrichtung 20, 22 in diesem Türerkennungsmodus betrieben wird, jeweils möglichst kurz gewählt werden sollte.

Um zu verhindern, dass eine Betätigung der Eingabevorrichtung 20, 22 durch einen Benutzer oder ein externes Gerät durch einen Wechsel in den Türerkennungsmodus unterbrochen wird und damit nicht mehr richtig bzw. vollständig erkannt werden kann, ist die Eingabevorrichtung 20, 22 derart ausgestaltet, dass sie nach einer erfassten Betätigung wenigstens eine vorbestimmte Zeitdauer weiter im Eingabemodus bleibt.

Eine offene Türvorrichtung 16 kann - je nach Ausführungsform der Doppelfunktion der Eingabevorrichtung 20, 22 - beispielsweise durch ein entsprechendes Signal im separaten Türerkennungsmodus oder durch ein Ende eines entsprechenden Signals im integrierten Türerkennungsmodus bestimmt werden.

In weiteren Ausführungsbeispielen können die obigen Varianten der Erfindung auch miteinander kombiniert sein. So kann das Haushaltsgerät 10 zum Beispiel eine Touch Control - Eingabevorrichtung 20 und eine Kommunikations-Schnittstelle 22 aufweisen, die beide in der oben beschriebenen Weise ausgestaltet sind.

In weiteren Ausführungsbeispielen können die obigen Varianten der Erfindung auch mit anderen Eingabevorrichtungen kombiniert sein. So kann das Haushaltsgerät 10 zum Beispiel eine erfindungsgemäß ausgestaltete Touch Control - Eingabevorrichtung 20 und eine weitere, "normale" Touch Control - Eingabevorrichtung ohne Türerkennungsmodus aufweisen. Weiter kann das Haushaltsgerät 10 zum Beispiel eine erfindungsgemäß ausgestaltete Kommunikations-Schnittstelle 22 und eine "normale" Touch Control - Eingabevorrichtung ohne Türerkennungsmodus aufweisen. Weiter kann das Haushaltsgerät 10 zum Beispiel neben einer erfindungsgemäß ausgestalteten Eingabevorrichtung 20, 22 und eine weitere Eingabevorrichtung mit Drucktasten, Drehknebeln, Schiebereglern und dergleichen elektromechanischen Bedienelementen aufweisen. Außerdem kann das Haushaltsgerät 10 zum Beispiel neben einer erfindungsgemäß ausgestalteten Eingabevorrichtung 20, 22 auch eine oder mehrere Anzeigeeinrichtungen aufweisen.

In einem weiteren Ausführungsbeispiel kann eine erfindungsgemäß ausgestaltete Eingabevorrichtung 20, 22 mit einer Verriegelungserfassungsvorrichtung (nicht dargestellt) zum Erfassen eines Verriegelungszustandes der Türvorrichtung 16 gekoppelt sein. D.h. die beiden Komponenten sind direkt miteinander verbunden (leitungsgebunden oder drahtlos) und/oder jeweils mit der Steuereinrichtung 18 des Haushaltsgerätes 10 verbunden (leitungsgebunden oder drahtlos). Durch die Erfassung und Auswertung sowohl des Schließzustandes als auch des Verriegelungszustandes der Türvorrichtung 16 kann die Sicherheit der Signalauswertung beider Komponenten erhöht werden, da zum Beispiel die Türvorrichtung 16 in der Regel nur in ihrem geschlossenen Zustand wirksam verriegelt sein bzw. werden kann.

### BEZUGSZIFFERNLISTE

- 10: Haushaltsgerät
- 12: Gehäuse
- 14: Zugangsöffnung
- 16: Türvorrichtung
- 17: Türgriff
- 18: Steuereinrichtung
- 19: Aggregat
- 20: Eingabevorrichtung (Touch Control)
- 20a: berührungs- und/oder annäherungsempfindliches Bedienelement
- 21a: Erkennungsabschnitt an 12
- 21b: Erkennungsabschnitt an 16
- 22: Eingabevorrichtung (Kommunikationsschnittstelle)
- 22a: Sender
- 22b: Empfänger
- 23a: Erkennungsabschnitt an 12
- 23b: Erkennungsabschnitt an 16

## Patentansprüche

1. Elektronisches Haushaltsgerät (10), mit
einem Gehäuse (12), in welchem wenigstens ein Innenraum angeordnet ist, welcher durch wenigstens eine Zugangsöffnung (14) von außerhalb des Gehäuses zugänglich ist;
einer Türvorrichtung (16) zum wahlweisen Öffnen oder Verschließen der Zugangsöffnung (14) des Innenraums;
einer Steuereinrichtung (18) zum Steuern des Betriebs des Haushaltsgerätes; und
einer Eingabevorrichtung (20; 22) zum Eingeben von Betriebsparametern durch einen Benutzer, welche mit der Steuereinrichtung (18) verbunden ist, **dadurch gekennzeichnet, dass**
die Eingabevorrichtung (20; 22) derart an der Türvorrichtung (16) oder dem Gehäuse (12) angeordnet ist, dass sie im geschlossenen Zustand der Türvorrichtung (16) einem Erkennungsabschnitt (21a, 21 b; 23a, 23b) des Gehäuses (12) bzw. der Türvorrichtung (16) unmittelbar gegenüber liegt; und
die Eingabevorrichtung (20; 22) derart ausgestaltet ist, dass sie in einem Eingabemodus, in dem sie eine Eingabe von Betriebsparametern durch einen Benutzer erkennen kann, und einem Türerkennungsmodus, in dem sie ihre Lage unmittelbar gegenüber dem Erkennungsabschnitt (21 a, 21 b; 23a, 23b) des Gehäuses bzw. der Türvorrichtung erkennen kann, betreibbar ist.

2. Haushaltsgerät nach Anspruch 1,
**dadurch gekennzeichnet, dass**
die Eingabevorrichtung (20) wenigstens ein berührungs- und/oder annäherungsempfindliches Bedienelement (20a) aufweist.

3. Haushaltsgerät nach Anspruch 1 oder 2,
**dadurch gekennzeichnet, dass**
die Eingabevorrichtung (22) wenigstens eine Schnittstelle (22a, 22b) zur drahtlosen Kommunikation mit einem externen Gerät aufweist.

4. Haushaltsgerät nach einem der Ansprüche 1 bis 3,
**dadurch gekennzeichnet, dass**
die Eingabevorrichtung (20; 22) derart ausgestaltet ist, dass ihr Türerkennungsmodus in ihrem Eingabemodus integriert ist.

5. Haushaltsgerät nach Anspruch 4,
**dadurch gekennzeichnet, dass**
die Eingabevorrichtung (20; 22) derart ausgestaltet ist, dass eine erfasste ununterbrochene Betätigung über einen vorbestimmten Zeitraum hinweg als ein geschlossener Zustand der Türvorrichtung (16) auswertbar ist.

6. Haushaltsgerät nach Anspruch 4 oder 5,
**dadurch gekennzeichnet, dass**
die Eingabevorrichtung (20; 22) mehrere Bedienelemente enthält und derart ausgestaltet ist, dass eine erfasste gleichzeitige Betätigung von wenigstens zwei der mehreren Bedienelemente als ein geschlossener Zustand der Türvorrichtung (16) auswertbar ist.

7. Haushaltsgerät nach einem der Ansprüche 1 bis 3,
**dadurch gekennzeichnet, dass**
die Eingabevorrichtung (20; 22) derart ausgestaltet ist, dass sie wahlweise im Eingabemodus oder im Türerkennungsmodus betreibbar ist.

8. Haushaltsgerät nach Anspruch 7,
**dadurch gekennzeichnet, dass**
die Eingabevorrichtung (20; 22) derart ausgestaltet ist, dass sie bei einer erfassten Betätigung wenigstens eine vorbestimmte Zeitdauer im Eingabemodus verbleibt.

9. Haushaltsgerät nach einem der vorhergehenden Ansprüche,
**dadurch gekennzeichnet, dass**
die Eingabevorrichtung (20; 22) mit einer Verriegelungserfassungsvorrichtung zum Erfassen eines Verriegelungszustandes der Türvorrichtung (16) gekoppelt ist.

10. Verfahren zum Steuern des Betriebs eines elektronischen Haushaltsgerätes (10) nach einem der Ansprüche 1 bis 9, bei welchem eine Eingabevorrichtung (20; 22) zum Eingeben von Betriebsparametern durch einen Benutzer, welche mit einer Steuereinrichtung (18) des Haushaltsgerätes (10) verbunden ist, auch zum Erkennen eines Öffnungs- oder Schließzustandes einer Türvorrichtung (16) zum wahlweisen Öffnen oder Verschließen einer Zugangsöffnung (14) eines Innenraums des Haushaltsgerätes benutzt wird.

## Claims

1. Electronic domestic appliance (10), comprising a housing (12) in which at least one internal chamber is arranged, the said internal chamber being accessible from outside the housing through at least one access opening (14);
a door apparatus (16) for selectively opening or closing the access opening (14) of the internal chamber;
a control device (18) for controlling the operation of the domestic appliance; and
an input apparatus (20; 22) for a user to input operating parameters, the said input apparatus being connected to the control device (18),
**characterized in that**
the input apparatus (20; 22) is arranged on the door apparatus (16) or on the housing (12) in such a way that it is situated directly opposite an identification section (21a, 21b; 23a, 23b) of the housing (12) or of the door apparatus (16) in the closed state of the door apparatus (16); and
the input apparatus (20; 22) is configured in such a way that it can be operated in an input mode, in which it can identify an input of operating parameters by a user, and a door identification mode, in which it can identify its position directly opposite the identification section (21a, 21b; 23a, 23b) of the housing or of the door apparatus.

2. Domestic appliance according to Claim 1, **characterized in that**
the input apparatus (20) has at least one touch- and/or proximity-sensitive operator control element (20a).

3. Domestic appliance according to Claim 1 or 2,
**characterized in that**
the input apparatus (22) has at least one interface (22a, 22b) for wireless communication with an external device.

4. Domestic appliance according to one of Claims 1 to 3,
**characterized in that**
the input apparatus (20; 22) is configured in such a way that its door identification mode is integrated into its input mode.

5. Domestic appliance according to Claim 4,
**characterized in that**
the input apparatus (20; 22) is configured in such a way that detected uninterrupted operation over a predetermined period of time can be evaluated as a closed state of the door apparatus (16).

6. Domestic appliance according to Claim 4 or 5,
**characterized in that**
the input apparatus (20; 22) contains a plurality of operator control elements and is configured in such a way that detected simultaneous operation of at least two of the plurality of operator control elements can be evaluated as a closed state of the door apparatus (16).

7. Domestic appliance according to one of Claims 1 to 3,
**characterized in that**
the input apparatus (20; 22) is configured in such a way that it can be selectively operated in the input mode or in the door identification mode.

8. Domestic appliance according to Claim 7,
**characterized in that**
the input apparatus (20; 22) is configured in such a way that it remains in the input mode for at least a predetermined period of time when operation is detected.

9. Domestic appliance according to one of the preceding claims,
**characterized in that**
the input apparatus (20; 22) is coupled to a locking detection apparatus for detecting a locked state of the door apparatus (16).

10. Method for controlling the operation of an electronic domestic appliance (10) according to one of Claims 1 to 9, in which method an input apparatus (20; 22) for a user to input operating parameters, which input apparatus is connected to a control device (18) of the domestic appliance (10), is also used for identifying an open or closed state of a door apparatus (16) for selectively opening or closing an access opening (14) of an internal chamber of the domestic appliance.

## Revendications

1. Appareil électroménager (10), avec :
un carter (12) dans lequel au moins un espace intérieur est disposé de façon à être accessible depuis l'extérieur du carter à travers au moins une ouverture d'accès (14) ;
un dispositif de porte (16) pour ouvrir ou fermer au choix l'ouverture d'accès (14) de l'espace intérieur ;
un dispositif de commande (18) pour commander le fonctionnement de l'appareil électroménager ; et
un dispositif de saisie (20 ; 22) pour saisir des paramètres de fonctionnement par le biais d'un utilisateur, ledit dispositif étant relié au dispositif de commande (18) ;
**caractérisé en ce que** :
le dispositif de saisie (20 ; 22) est disposé de telle sorte au niveau du dispositif de porte (16) ou du carter (12) qu'il se place directement en face, à l'état fermé du dispositif de porte (16), d'une section d'identification (21a, 21b ; 23a, 23b) du carter (12) et/ou du dispositif de porte (16) ; et
le dispositif de saisie (20 ; 22) est configuré de telle sorte qu'il peut être exploité dans un mode de saisie dans lequel il peut identifier une saisie de paramètres de fonctionnement par le biais d'un utilisateur et dans un mode d'identification de porte dans lequel il peut identifier sa position directement par rapport à la section d'identification (21a, 21b ; 23a, 23b) du carter et/ou du dispositif de porte.

2. Appareil électroménager selon la revendication 1, **caractérisé en ce que** le dispositif de saisie (20) comporte au moins un élément de commande (20a) sensible à l'effleurement et/ou à la proximité.

3. Appareil électroménager selon la revendication 1 ou 2, **caractérisé en ce que** le dispositif de saisie (22) comporte au moins une interface (22a, 22b) pour la communication sans fil avec un appareil externe.

4. Appareil électroménager selon l'une quelconque des revendications 1 à 3, **caractérisé en ce que** le dispositif de saisie (20 ; 22) est configuré de telle sorte que son mode d'identification de porte est intégré dans son mode de saisie.

5. Appareil électroménager selon la revendication 4, **caractérisé en ce que** le dispositif de saisie (20 ; 22) est configuré de telle sorte qu'un actionnement ininterrompu détecté peut être analysé sur un laps de temps prédéfini comme un état fermé du dispositif de porte (16).

6. Appareil électroménager selon la revendication 4 ou 5, **caractérisé en ce que** le dispositif de saisie (20 ; 22) contient plusieurs éléments de commande et est configuré de telle sorte qu'un actionnement simultané détecté d'au moins deux des multiples éléments de commande peut être analysé comme un état fermé du dispositif de porte (16).

7. Appareil électroménager selon l'une quelconque des revendications 1 à 3, **caractérisé en ce que** le dispositif de saisie (20 ; 22) est configuré de telle sorte qu'il peut être exploité au choix dans le mode de saisie ou dans le mode d'identification de porte.

8. Appareil électroménager selon la revendication 7, **caractérisé en ce que** le dispositif de saisie (20 ; 22) est configuré de telle sorte qu'il reste, en cas d'actionnement détecté, au moins pendant une durée prédéfinie dans le mode de saisie.

9. Appareil électroménager selon l'une quelconque des revendications précédentes, **caractérisé en ce que** le dispositif de saisie (20 ; 22) est couplé à un dispositif de détection de verrouillage pour détecter un état de verrouillage du dispositif de porte (16).

10. Procédé pour commander le fonctionnement d'un appareil électroménager (10) selon l'une quelconque des revendications 1 à 9, dans lequel un dispositif de saisie (20 ; 22) est utilisé pour saisir des paramètres de fonctionnement par le biais d'un utilisateur, ledit dispositif étant relié à un dispositif de commande (18) de l'appareil électroménager (10), également pour identifier un état d'ouverture ou de fermeture d'un dispositif de porte (16), pour ouvrir ou fermer au choix une ouverture d'accès (14) d'un espace intérieur de l'appareil électroménager.
